# EUROPÄISCHE PATENTSCHRIFT

(11) **EP 3 766 802 B1**
(45) Veröffentlichungstag und Bekanntmachung des Hinweises auf die Patenterteilung: **10.01.2024**
(21) Anmeldenummer: 20184648.2
(22) Anmeldetag: 08.07.2020
(51) Int. Cl.: B65D 85/00

(54) **VERPACKUNG MIT INNENKRAGEN**
PACKAGE WITH INNER COLLAR
EMBALLAGE AVEC COL INTERNE

(30) Priorität: 19.07.2019 DE 202019104013 U
(43) Veröffentlichungstag der Anmeldung: 20.01.2021
(73) Patentinhaber: Mayr-Melnhof Karton AG, 1041 Wien (AT)
(72) Erfinder: THEIS, Uwe, 54317 Riveris (DE); VORENKAMP, Harman, 71549 Auenwald (DE)
(74) Vertreter: Hofstetter, Schurack & Partner

(56) Entgegenhaltungen:
- WO-A1-2010/063569
- US-A- 2 803 394
- US-A- 5 137 148
- US-A1- 2013 341 219

## Beschreibung

Die vorliegende Erfindung betrifft eine Verpackung mit einem Innenkragen zur Aufbewahrung von Waren, insbesondere von stabförmigen Waren wie Zigaretten, Tabaksticks und dergleichen, umfassend eine Vorderwand, Seitenwände, die über Biegelinien mit der Vorderwand verbunden sind, und mindestens eine Eingriffs- und Sichtmulde im Bereich der Vorderwand.

Derartige Innenkragen und Verpackungen sind in einer großen Vielzahl bekannt. Insbesondere handelt es sich bei diesen Verpackungen um Klappschachteln, die eine weit verbreitete Verpackungsform für Zigaretten und dergleichen darstellen. So beschreiben die DE 694 18 258 T2 und die DE 101 06 549 A1 derartige Verpackungen in Form eines prismatischen Körpers entlang ihrer Längsachse, wobei an einem behälterartigen Aufnahmebereich ein Deckel angelenkt ist. Diese Verpackungen weisen in üblicher Weise einen so genannten Kragen beziehungsweise Innenkragen ("Inner Frame") auf, der als separates Element ausgebildet ist und in den Aufnahmebereich der Verpackung eingebracht wird. Der Kragen ragt dabei teilweise aus dem der Verpackung heraus und weist an einer Kragenvorderseite, die mit einer Vorderseite des Aufnahmebereichs teilweise in Deckung gebracht ist, eine randlich ausgebildete Eingriffs- und Sichtmulde auf. Aus der US 5 137 148 A ist eine Verpackung zur Aufbewahrung von Waren bekannt, der die Merkmale des Oberbegriffs des Anspruchs 1 umfasst.

Nachteilig an diesen bekannten Innenkragen und Verpackungen ist jedoch, dass bei derartigen bekannten Innenkragen lediglich insbesondere die Frontseite des Innenkragens zum Aufdruck und/oder Anbringen von Designflächen und/oder Werbeflächen und/oder Werbebotschaften zur Verfügung steht, die durch die Eingriffs- und Sichtmulde deutlich verkleinert wird.

Es ist daher Aufgabe der vorliegenden Erfindung, eine gattungsgemäße Verpackung bereitzustellen, welche verbesserte Möglichkeiten zur Anbringung von Aufdrucken und/oder Designflächen und/oder Werbeflächen und/oder Werbebotschaften oder Vergleichbarem bei einer verbesserten Funktionalität gewährleistet.

Zur Lösung dieser Aufgaben dient eine Verpackung mit den Merkmalen des Anspruchs 1. Vorteilhafte Ausgestaltungen der erfindungsgemäßen Verpackung sind in den jeweiligen Unteransprüchen beschrieben.

Die Erfindung betrifft eine Verpackung zur Aufbewahrung von Waren, insbesondere von stabförmigen Waren wie Zigaretten, Tabaksticks und dergleichen, umfassend eine Vorderwand und eine Rückwand, die Vorder- und Rückwand verbindende Seitenwände sowie eine Bodenkonstruktion zur Ausbildung eines Aufbewahrungsraums für die Waren und eine Deckelkonstruktion umfassend eine Deckelvorderwand, eine Deckeloberwand und eine Deckelrückwand, wobei die Deckelkonstruktion an einem der Bodenkonstruktion gegenüberliegenden Ende der Rückwand über eine Biegelinie angelenkt ist. Des Weiteren umfasst die erfindungsgemäße Verpackung einen innerhalb der Verpackung angeordneten Innenkragen. Der Innenkragen umfasst eine Vorderwand, Seitenwände, die über Biegelinien mit der Vorderwand verbunden sind und mindestens eine Eingriffs- und Sichtmulde im Bereich der Vorderwand. Dabei weist die Vorderwand mindestens ein zumindest teilweise lösbar mit der Vorderwand verbundenes Wandelement auf, wobei das Wandelement derart ausgebildet ist, dass es die Eingriffs- und Sichtmulde zumindest teilweise verdeckt. Zudem ist an dem die Eingriffs- und Sichtmulde zumindest teilweise verdeckenden Wandelement an der der Vorderwand des Innenkragens gegenüberliegende Seite mindestens ein weiteres Wandelement angelenkt. Durch die Ausbildung eines weiteren zusätzlichen Wandelementes ergeben sich weitere Möglichkeiten zur Anbringung von Aufdrucken und/oder Designflächen und/oder Werbeflächen und/oder Werbebotschaften oder Vergleichbarem. Die Fläche für derartige Präsentationen wird deutlich erhöht. Das weitere Wandelement ist als Rastlasche ausgebildet, so dass es bei einer Anbringung des Innenkragens in der Verpackung mit einem Verrastelement und/oder einer Innenseite einer Deckelkonstruktion der Verpackung in geschlossenem Zustand der Verpackung verrastet. Dabei kann das weitere Wandelement beispielsweise als eine über die gesamte der der Vorderwand gegenüberliegenden Seite des Wandelementes oder zumindest bereichsweise verlaufende Rastlasche ausgebildet sein. Das Verrastelement der Deckelkonstruktion ist mittels einer Abschlusskante einer innenliegenden Deckelwand der Deckelkonstruktion und/oder mindestens einer in einer innenliegenden Deckelwand ausgebildeten Ausnehmung ausgebildet. Eine derartige Verpackung gewährleistet vorteilhafterweise, dass verbesserte Möglichkeiten zur Anbringung von Aufdrucken und/oder Designflächen und/oder Werbeflächen und/oder Werbebotschaften und Vergleichbarem möglich sind. Durch das zusätzliche Wandelement des Innenkragens ergeben sich zusätzliche Darstellungs- und Werbemöglichkeiten, die die Design- oder Werbebotschaften an der Frontseite des behälterartigen Aufnahmebereichs der Verpackung ergänzen oder ersetzen können. Durch die erweiterten Verrastmöglichkeiten der Deckelkonstruktion der Verpackung an dem Innenkragen gemäß dem ersten Aspekt der Erfindung wird zudem die Funktionalität der Verpackung deutlich erhöht.

Durch die erfindungsgemäße Ausgestaltung des Innenkragens der Verpackung mit dem zusätzlichen, die Eingriffs- und Sichtmulde zumindest teilweise verdeckenden Wandelement, ergibt sich ein Innenkragen, welcher verbesserte Möglichkeiten zur Anbringung von Aufdrucken und/oder Designflächen und/oder Werbeflächen und/oder Werbebotschaften oder Vergleichbarem gewährleistet. Durch das zusätzliche Wandelement ergeben sich zusätzliche Darstellungs- und Werbemöglichkeiten, die die Design- oder Werbebotschaften an der Frontseite des behälterartigen Aufnahmebereichs der Verpackung ergänzen oder ersetzen.

Des Weiteren besteht die Möglichkeit, dass an dem ersten Wandelement des Innenkragens zum zumindest teilweisen Verdecken der Eingriffs- und Sichtmulde mindestens eine Rastlasche zur Verrastung mit einer Deckelkonstruktion der Verpackung bei einer Anbringung des Innenkragens in der Verpackung und in geschlossenem Zustand der Verpackung ausgebildet ist. Des Weiteren besteht die Möglichkeit, dass an dem weiteren, zweiten Wandelement des Innenkragens, welches an dem ersten Wandelement angelenkt ist, mindestens eine Rastlasche zur Verrastung mit der Deckelkonstruktion der Verpackung bei einer Anbringung des Innenkragens in der Verpackung und in geschlossenem Zustand der Verpackung ausgebildet ist. Es besteht die Möglichkeit, dass die jeweilige Rastlasche des ersten und/oder zweiten Wandelementes derart ausgebildet ist, dass sie mit einer Abschlusskante einer innenliegenden Deckelwand der Deckelkonstruktion und/oder mindestens einer in einer innenliegenden Deckelwand ausgebildeten Ausnehmung verrastet. Insgesamt kann die erfindungsgemäße Konstruktion vorteilhafterweise eine Vielzahl an Verrastmöglichkeiten der Deckelkonstruktion an dem Innenkragen der Verpackung ausbilden. Neben weiteren Stütz- und Rückhaltelaschen des Innenkragens ergibt sich dadurch nicht nur eine Rückhaltung der Deckelkonstruktion der Verpackung sondern auch eine Art Sicherheitsverschluss, der nur durch Ausübung einer Kraft auf die Deckelkonstruktion und einer entsprechenden Verformung der genannten Verrastmittel lösbar ist. Auch hierdurch wird die Funktionalität des Innenkragens deutlich erhöht.

In weiteren vorteilhaften Ausgestaltungen der Erfindung weist der Innenkragen ein Wandelement auf, welches über eine Biegelinie und seitlich daran anschließenden Schnitt- oder Perforationslinien mit der Vorderwand des Innenkragens verbunden ist. Es besteht aber auch die Möglichkeit, dass das die Eingriffs- und Sichtmulde zumindest teilweise verdeckende Wandelement über eine durchgehende Perforationslinie mit der Vorderwand verbunden ist. Vorteilhafterweise besteht somit die Möglichkeit, dass das Wandelement beispielsweise über die Biegelinie bewegt werden kann, sodass die Eingriffs- und Sichtmulde freigegeben wird. Seitlich wird dabei das Wandelement durch Schnitt- oder Perforationslinien begrenzt, die ein entsprechendes Lösen des Wandelementes von der Vorderwand des Innenkragens ermöglichen. Es besteht aber auch die Möglichkeit, dass das Wandelement über eine durchgehende Perforationslinie mit der Vorderwand des Innenkragens verbunden ist und so insgesamt und dauerhaft gelöst werden kann. Bei dieser Ausführungsform besteht beispielsweise die Möglichkeit, dass das abgetrennte Wandelement als Gutschein, Visitenkarte oder Ähnliches Verwendung findet. Die Erfindung garantiert somit auch eine erhöhte Funktionalität dieses Elements des Innenkragens.

In weiteren vorteilhaften Ausgestaltungen der erfindungsgemäßen Verpackung weist der Innenkragen an der Außen- und/oder Innenseite des Wandelementes und/oder des weiteren Wandelementes zumindest teilweise eine Farbfläche und/oder eine metallisch glänzende Farbfläche und/oder mindestens eine Text-, Form-, und/oder Motivfläche auf. Zudem besteht die Möglichkeit, dass eine Kontur der Text-, Form- und/oder Motivfläche zumindest teilweise mittels mindestens einer Schnittlinie ausgebildet ist. Hier besteht zudem die Möglichkeit, dass die Text-, Form- und/oder Motivfläche mittels Laserenergie und/oder mittels Stanzen hergestellt ist.

In einer weiteren vorteilhaften Ausgestaltung der Verpackung besteht der Innenkragen aus Papier, Karton oder Kunststoff oder einer Kombination aus diesen Materialien. Auch andere geeignete Materialien sind denkbar.

In weiteren vorteilhaften Ausgestaltungen der erfindungsgemäßen Verpackung ist der Innenkragen als separates Element oder einstückig als Element zumindest der Vorderwand und den Seitenwänden der Verpackung ausgebildet. Des Weiteren ist das Wandelement derart ausgebildet ist, das es in geschlossenem Zustand der Verpackung mit einer Kante einer an der Innenseite der Deckelvorderwand anliegenden Lasche verrastbar ist. Dies gewährleistet eine einfache und sichere Verschlusssicherung.

Weitere Merkmale der Erfindung ergeben sich aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar, ohne den Rahmen der Erfindung zu verlassen. Es zeigen
- Figur 1: eine schematische Darstellung eines nichterfindungsgmässen Innenkragens einer Verpackung gemäß einer ersten Ausführungsform;
- Figur 2: eine schematische Darstellung eines nichterfindungsgmässen Innenkragens einer Verpackung gemäß einer zweiten Ausführungsform;
- Figur 3: eine schematische Darstellung eines Innenkragens der erfindungsgemäßen Verpackung gemäß einer dritten Ausführungsform;
- Figur 4: eine schematische Darstellung eines Innenkragens der erfindungsgemäßen Verpackung gemäß einer vierten Ausführungsform;
- Figur 5a: eine schematische Darstellung einer erfindungsgemäßen Verpackung in einem teilweise geöffneten Zustand umfassend einen Innenkragen gemäß Figur 3;
- Figur 5b: eine schematische Darstellung der erfindungsgemäßen Verpackung gemäß Figur 5a mit einem herausgeklappten Wandelement des Innenkragens;
- Figur 6: eine schematische Darstellung eines Innenkragens der erfindungsgemäßen Verpackung gemäß einer fünften Ausführungsform;
- Figur 7: eine schematische Darstellung eines Innenkragens der erfindungsgemäßen Verpackung gemäß einer sechsten Ausführungsform;
- Figuren 8a und 8b: schematische Darstellungen eines Zuschnitts der erfindungsgemäßen Verpackung und eines Zuschnitts des Innenkargens der Verpackung gemäß einer weiteren Ausführungsform;
- Figur 9: eine schematische Darstellung der Verpackung gemäß den Figuren 8a und 8b in einem teilweise geöffneten Zustand; und
- Figur 10: eine schematische Darstellung eines Innenkragens der erfindungsgemäßen Verpackung gemäß einer achten Ausführungsform.

Die **Figur 1** zeigt einen schematisch dargestellten Innenkragen 10 gemäß einer ersten Ausführungsform. Der Innenkragen 10 ist dabei für eine Verpackung zur Aufbewahrung von Waren, insbesondere von stabförmigen Waren wie Zigaretten, Tabaksticks und dergleichen, ausgebildet. Man erkennt, dass der Innenkragen 10 eine Vorderwand 12, Seitenwände 14, 16 und eine Eingriffs- und Sichtmulde 22 im Bereich der Vorderwand 12 aufweist. Die Seitenwände 14, 16 sind dabei über die Biegelinien 18, 20 mit der Vorderwand 12 verbunden beziehungsweise an dieser angelenkt.

Des Weiteren erkennt man, dass die Vorderwand 12 ein teilweise lösbar mit der Vorderwand 12 verbundenes Wandelement 24 aufweist, wobei das Wandelement 24 derart ausgebildet ist, dass es die Eingriffs- und Sichtmulde 22 vollständig verdeckt. Das Wandelement 24 ist an den seitlichen, der Vorderwand 12 angrenzenden Bereichen mittels Schnittlinien 28, 30 von der Vorderwand 12 getrennt. In einem mittleren Bereich des Wandelementes 24 ist das Wandelement 24 über eine Biegelinie 26 mit der Vorderwand 12 verbunden. In dem dargestellten Ausführungsbeispiel verläuft die Biegelinie 26 ungefähr parallel zur Längserstreckung des Innenkragens 10. Es wird deutlich, dass das Wandelement 24 über die Biegelinie 26 an der Vorderwand 12 angelenkt ist und entsprechend um die Achse der Biegelinie 26 bewegbar ist. Durch die Ausbildung des Wandelementes 24 vergrößert sich die Frontfläche des Innenkragens 10 um den Bereich der bei üblichen Innenkragen ausgebildeten Eingriffs- und Sichtmulde 22. Die Eingriffs- und Sichtmulde 22 verliert aber dadurch nicht ihren Zweck, nämlich eine leichtere Herausnahme der in der Verpackung angeordneten Waren zu gewährleisten, da sich das Wandelement 24 in dem dargestellten Ausführungsbeispiel nach vorne, das heißt aus der Blattebene der Figur, herausbewegen lässt. Durch die deutlich vergrößerte Frontfläche des Innenkragens 10 bestehend aus der Vorderwand 12 und dem Wandelement 24 ergibt sich eine Vielzahl an Möglichkeiten zur Anbringung von Aufdrucken und/oder Designflächen und/oder Werbeflächen und/oder Werbebotschaften oder Vergleichbarem. Entsprechendes gilt natürlich auch für die dem Betrachter zunächst abgewandte Rückseite des Innenkragens 10.

Des Weiteren erkennt man, dass die Biegelinien 18, 20 des Innenkragens 10 zumindest teilweise durch Schnittlinien 42 unterbrochen sind. Die Schnittlinien 42 bilden dabei Rastlaschen 44 aus, die bei einer Anordnung des Innenkragens 10 innerhalb einer Verpackung mit der Innenseite einer Deckelkonstruktion der Verpackung in Berührung kommen und somit einen Rast- beziehungsweise Reibverschluss bilden. Zudem erkennt man, dass an den Seitenwänden 14, 16 über jeweilige Biegelinien 38, 40 Laschen 34, 36 angeordnet sind, die an einer Innenseite einer Rückwand der entsprechenden Verpackung und/oder an einer Deckelrückwand der Deckelkonstruktion der entsprechenden Verpackung anliegen.

**Figur 2** zeigt eine schematische Darstellung eines Innenkragens 10 gemäß einer zweiten Ausführungsform. Im Unterschied zu der in Figur 1 dargestellten Ausführungsform des Innenkragens 10 ist hier das Wandelement 24 über eine durchgehend ausgebildete Perforationslinie 32 mit der Vorderwand 12 verbunden. Man erkennt, dass das Wandelement 24 bei Gebrauch vollständig von der Vorderwand 12 getrennt werden kann. Dadurch ergibt sich beispielsweise die Möglichkeit, das Wandelement 24 als eine Art Gutschein, Visitenkarte oder Ähnliches auszugestalten, welches dann gegebenenfalls separat von dem Innenkragen 10 beziehungsweise der entsprechenden Verpackung aufbewahrt werden kann. Bezüglich der weiteren Merkmale dieses zweiten Ausführungsbeispiels verweisen wir auf die in Figur 1 gezeigten und beschriebenen identischen Merkmale.

**Figur 3** zeigt eine schematische Darstellung eines Innenkragens 10 gemäß einer dritten Ausführungsform. Man erkennt, dass die dritte Ausführungsform des Innenkragens 10 der in Figur 1 gezeigten ersten Ausführungsform gleicht. Im Unterschied zu der in Figur 1 dargestellten ersten Ausführungsform ist hier jedoch an dem Wandelement 24 ein weiteres zweites Wandelement 46 angelenkt. Die Anlenkung erfolgt über eine Biegelinie 80, die ungefähr parallel zur Biegelinie 26 verläuft und an der der Biegelinie 26 beziehungsweise der Vorderwand 12 gegenüberliegenden Seite ausgebildet ist. Durch das zusätzliche Wandelement 46 wird die nutzbare Frontfläche des Innenkragens 10 nochmals deutlich vergrößert, da diese nun durch die Vorderwand 12, das Wandelement 24 sowie das zusätzliche weitere Wandelement 46 gebildet wird. Das zusätzliche Wandelement 46 kann auch als Verschluss- und/oder Rastelement für eine Deckelkonstruktion einer Verpackung verwendet werden, wie in den nachfolgenden Figuren 5a und 5b gezeigt.

Bezüglich der weiteren Merkmale der in Figur 3 gezeigten dritten Ausführungsform des Innenkragens 10 verweisen wir auf die Beschreibung dieser Merkmale der in Figur 1 gezeigten ersten Ausführungsform des Innenkragens 10.

**Figur 4** zeigt eine schematische Darstellung eines Innenkragens 10 gemäß einer vierten Ausführungsform. Diese vierte Ausführungsform des Innenkragens 10 entspricht dabei der in Figur 3 gezeigten dritten Ausführungsform des Innenkragens. Im Unterschied dazu ist jedoch das Wandelement 24 wiederum durch eine durchgehende Perforationslinie 32 von der Vorderwand 12 des Innenkragens 10 verbunden. Dies bedeutet, dass das Wandelement 24 mit dem weiteren und daran angelenkten Wandelement 46 vollständig von dem Innenkragen beziehungsweise der Vorderwand 12 gelöst werden kann. Bezüglich der weiteren Merkmale des Innenkragens 10 gemäß der vierten Ausführungsform verweisen wir auf die Beschreibungen der vorhergehenden Ausführungsbeispiele, die identische Merkmale aufweisen.

**Figur 5a** zeigt eine schematische Darstellung einer Verpackung 56 in einem teilweise geöffneten Zustand umfassend den Innenkragen 10 gemäß Figur 3. Die Verpackung 56 dient dabei zur Aufbewahrung von Waren, insbesondere von stabförmigen Waren wie Zigaretten, Tabaksticks und dergleichen. Man erkennt, dass die Verpackung 56 eine Vorderwand 58, eine Rückwand 60 sowie die Vorder- und Rückwand 58, 60 verbindende Seitenwände 62, 64 aufweist. Des Weiteren umfasst die Verpackung 56 eine Bodenkonstruktion 66 zur Ausbildung eines Aufbewahrungsraums 68 für die Waren (nicht dargestellt). Man erkennt, dass die Verpackung 56 zudem eine Deckelkonstruktion 70 aufweist, wobei die Deckelkonstruktion 70 eine Deckelvorderwand 72, eine Deckeloberwand 74 sowie eine Deckelrückwand 76 aufweist. Die Deckelkonstruktion 70 ist an einem der Bodenkonstruktion 66 gegenüberliegenden Ende der Rückwand 60 über eine Biegelinie 78 an dieser angelenkt (vergleiche Figur 8a). Innerhalb der Verpackung 56 ist der Innenkragen 10 angeordnet. Man erkennt, dass bei einer Öffnung der Verpackung 56 das zusätzliche Wandelement 46, welches über die Biegelinien 48 mit dem Wandelement 24 verbunden ist, in den Sichtbereich des Benutzers der Verpackung 56 kommt. Dadurch können beispielsweise entsprechende Werbebotschaften vermittelt werden. Das zusätzliche Wandelement 46 kann aber auch an einer Innenseite der Deckelkonstruktion 70 - und zwar in geschlossenem Zustand der Verpackung 56 (nicht dargestellt) - an einer Innenseite der Deckelkonstruktion 70 anliegen und damit verrasten und somit eine zusätzliche Verschlusssicherung ausbilden.

**Figur 5b** zeigt die Verpackung 56 gemäß Figur 5a mit einem herausgeklappten Wandelement 24 des Innenkragens 10. Man erkennt, dass nach dem Herausklappen des Wandelementes 24 und dem damit verbundenen zusätzlichen Wandelement 46 die Eingriffs- und Sichtmulde 22 des Innenkragens 10 freigegeben wird. Damit wird eine einfache Herausnahme der sich in der Verpackung 56 befindlichen Waren möglich.

Die **Figuren 6** **und** **7** zeigen jeweils schematische Darstellungen eines Innenkragens 10 gemäß einer fünften und sechsten Ausführungsform. Man erkennt, dass in beiden Ausführungsformen das Wandelement 24 über die Schnittlinien 28, 30 und die Biegelinie 26 mit der Vorderwand 12 verbunden ist. Die Wandelemente 24 weisen zudem jeweils weitere Wandelemente 46 auf, die über die Biegelinien 80 an dem Wandelement 24 angelenkt sind. Im Unterschied zu den in den Figuren 1 bis 4 dargestellten Ausführungsbeispielen des Innenkragens 10 ist bei den Ausführungsbeispielen gemäß den Figuren 6 und 7 die Vorderwand 12 im Bereich unterhalb der Eingriffs- und Sichtmulde 22 kleiner ausgebildet. Die Funktionalität der in den Figuren 4 bis 6 und 7 dargestellten Ausführungsbeispiele entspricht jedoch der Funktionalität der in den Figuren 1 bis 4 dargestellten Ausführungsbeispiele. Zudem wird deutlich, dass das in Figur 7 dargestellte Ausführungsbeispiel des Innenkragens 10 keine rückwärtigen Laschen aufweist. Bezüglich der Beschreibung der weiteren Merkmale verweisen wir auf die entsprechenden, in den Figuren 1 bis 4 beschriebenen Merkmale.

Die **Figuren 8a und 8b** zeigen schematische Darstellungen eines Zuschnitts der Verpackung 56 sowie eines Zuschnitts des Innenkragens 10 der Verpackung 56 gemäß einer weiteren Ausführungsform. Der in Figur 8a dargestellte Zuschnitt zur Herstellung eines Verpackungskörpers der Verpackung 56 umfasst dabei die Vorderwand 58 und die Rückwand 60, wobei die Vorderwand 58 über Biegelinien mit jeweiligen Seitenwänden 62, 64 verbunden ist. Man erkennt, dass die Bodenkonstruktion 66 eine Bodenwand 86 umfasst, die über entsprechende Biegelinien mit der Vorderwand 58 und der Rückwand 60 verbunden ist. Die Rückwand 60 umfasst zudem weitere Seitenwände 62, 64, die über entsprechende Biegelinien an der Rückwand 60 angelenkt sind. Die Seitenwände 62, 64 der Vorder- und Rückwand 58, 60 werden im zusammengefalteten Zustand der Verpackung miteinander verklebt und bilden die entsprechenden Seitenwände aus.

Die Deckelkonstruktion 70 umfasst die Deckelrückwand 76, die Deckeloberwand 74 sowie die Deckelvorderwand 72. Diese sind über entsprechende Biegelinien miteinander verbunden. Die Deckelkonstruktion 70 umfasst zudem Seitenwände 88, 90, die im zusammengefalteten Zustand des Zuschnitts entweder miteinander verklebt oder an einer Innenseite der Deckelkonstruktion 70 zu liegen kommen. Die Seitenwände 88, 90 sind wiederum jeweils über entsprechende Biegelinien mit den Deckelwänden 72, 74, 76 verbunden. In dem dargestellten Ausführungsbeispiel ist an der Deckelvorderwand 72 zudem eine zusätzliche Lasche 82 über eine entsprechende Biegelinie angelenkt. Über eine Biegelinie 78 ist die Deckelkonstruktion 70 an der Rückwand 60 angelenkt.

Der in Fig. 8b dargestellte Zuschnitt des Innenkragens 10 umfasst wiederum eine Vorderwand 12 sowie über entsprechende Biegelinien angelenkte Seitenwände 16, 14. Zudem sind wiederum die Rastlaschen 44 ausgebildet. Das Wandelement 24, welches die Eingriffs- und Sichtmulde 22 verdeckt, ist wiederum durch entsprechende Schneide- und Biegelinien von der Vorderwand 12 abgegrenzt. Über die Biegelinie 80 ist an dem Wandelement 24 das zusätzliche Wandelement 46 angelenkt.

**Figur 9** zeigt eine schematische Teildarstellung der mittels der in den Figuren 8a und 8b dargestellten Zuschnitte hergestellten Verpackung. Die Verpackung ist dabei in geöffnetem Zustand dargestellt. Man erkennt, dass die Wandlasche 82 über eine Biegelinie 92 mit der Deckelvorderwand 72 verbunden ist und im zusammengefalteten Zustand der Verpackung an der Innenseite der Deckelvorderwand anliegt. Eine Abschlusskante 94 der zusätzlichen Wandlasche 82 ist dabei derart angeordnet, dass diese mit einer entsprechenden Kante des zusätzlichen Wandelementes 46 der Innenlasche 10 verrastbar ist. Diese beiden Elemente bilden im geschlossenen Zustand der Verpackung eine Verschlusssicherung. Nur durch ein Zusammendrücken der Deckelkonstruktion lässt sich diese Verrastung ohne Weiteres lösen.

**Figur 10** zeigt eine schematische Darstellung eines Innenkragens 10 gemäß einer achten Ausführungsform. Der Innenkragen 10 besteht dabei aus der Vorderwand 12 sowie den beiden Seitenwänden 14, 16. Das Wandelement 24 ist über die Schneidelinien 28, 30 und die Biegelinie 26 begrenzt und mit der Vorderwand 12 zumindest teilweise verbunden. An dem Wandelement ist wiederum ein weiteres Wandelement 46 über die Biegelinie 80 angelenkt. Im Unterschied zu den vorhergehend beschriebenen Ausführungsbeispielen des Innenkragens 10 sind hier im Bereich der Biegelinie 80 zwei Rastnasen 50, 52 ausgebildet. Durch entsprechende Schnitte in dem Wandelement 24 und durch die Biegelinie 80 ragen die Rastnasen 50, 52 aus der Ebene des Wandelementes 24 heraus und können mit der Innenseite einer Deckelkonstruktion einer entsprechenden Verpackung - innerhalb deren der Innenkragen 10 angeordnet ist - verrasten beziehungsweise in Eingriff stehen. Beispielsweise können in der an der Innenseite der Deckelkonstruktion anliegenden zusätzlichen Lasche 82 entsprechende Ausnehmungen zur Aufnahme der Rastnasen 50, 52 ausgebildet sein.

Die beschriebene Verpackung 56 wie auch der Innenkragen 10 bestehen üblicherweise aus Karton, Papier oder Kunststoff oder einer Kombination dieser Materialien. Auch andere geeignete Materialien sind denkbar.

## Patentansprüche

1. Verpackung (56) zur Aufbewahrung von Waren, insbesondere von stabförmigen Waren wie Zigaretten, Tabaksticks und dergleichen, umfassend
- eine Vorderwand (58) und eine Rückwand (60), die Vorder- und Rückwand (58, 60) verbindende Seitenwände (62, 64) sowie
- eine Bodenkonstruktion (66) zur Ausbildung eines Aufbewahrungsraums (68) für die Waren und
- eine Deckelkonstruktion (70) umfassend eine Deckelvorderwand (72), eine Deckeloberwand (74) und eine Deckelrückwand (76), wobei die Deckelkonstruktion (70) an einem der Bodenkonstruktion (66) gegenüberliegenden Ende der Rückwand (60) über eine Biegelinie (78) angelenkt ist, und
- einen innerhalb der Verpackung (56) angeordneten Innenkragen (10), wobei der Innenkragen
- eine Vorderwand (12),
- Seitenwände (14, 16), die über Biegelinien (18, 20) mit der Vorderwand (12) verbunden sind, und
- mindestens eine Eingriffs- und Sichtmulde (22) im Bereich der Vorderwand (12), umfasst und
wobei die Vorderwand (12) mindestens ein zumindest teilweise lösbar mit der Vorderwand (12) verbundenes Wandelement (24) aufweist, wobei das Wandelement (24) derart ausgebildet ist, dass es die Eingriffs- und Sichtmulde (22) zumindest teilweise verdeckt und
wobei an dem Wandelement (24) an der der Vorderwand (12) gegenüberliegenden Seite mindestens ein weiteres Wandelement (46) angelenkt ist, dadurch gekennzeichtet, dass das weitere Wandelement (46) derart ausgebildet ist, das das weitere Wandelement (46) mit einem Verrastelement der Deckelkonstruktion (70) in geschlossenem Zustand der Verpackung (56) verrastet, wobei das Verrastelement mittels einer Abschlusskante (94) einer innenliegenden Deckelwand (82) der Deckelkonstruktion (70) und/oder mindestens einer in einer innenliegenden Deckelwand (82) ausgebildeten Ausnehmung (96) ausgebildet ist.

2. Verpackung nach Anspruch 1,
**dadurch gekennzeichnet,**
**dass** das Wandelement (24) über eine Biegelinie (26) und seitlich daran anschließenden Schnitt- oder Perforationslinien (28, 30) mit der Vorderwand (12) verbunden ist.

3. Verpackung nach Anspruch 1,
**dadurch gekennzeichnet,**
**dass** das Wandelement (24) über eine Perforationslinie (32) mit der Vorderwand (12) verbunden ist.

4. Verpackung nach Anspruch 1,
**dadurch gekennzeichnet,**
**dass** das weitere Wandelement (46) als mindestens eine über die gesamte der der Vorderwand (12) gegenüberliegenden Seite des Wandelementes (24) oder zumindest bereichsweise verlaufende Rastlasche ausgebildet ist.

5. Verpackung nach einem der vorhergehenden Ansprüche,
**dadurch gekennzeichnet,**
**dass** an dem Wandelement (24) mindestens eine Rastlasche (50, 52) zur Verrastung mit einer Deckelkonstruktion (70) der Verpackung (56) in geschlossenem Zustand der Verpackung (56) ausgebildet ist.

6. Verpackung nach einem der Ansprüche 1 bis 5,
**dadurch gekennzeichnet,**
**dass** an dem weiteren Wandelement (46) mindestens eine Rastlasche zur Verrastung mit einer Deckelkonstruktion (70) der Verpackung (56) in geschlossenem Zustand der Verpackung (56) ausgebildet ist.

7. Verpackung nach Anspruch 6,
**dadurch gekennzeichnet,**
**dass** die Rastlasche des weiteren Wandelementes (46) derart ausgebildet ist, das sie mit einer Abschlusskante einer innenliegenden Deckelwand (82) der Deckelkonstruktion (70) und/oder mindestens einer in einer innenliegenden Deckelwand (82) ausgebildeten Ausnehmung verrastet.

8. Verpackung nach einem der vorhergehenden Ansprüche,
**dadurch gekennzeichnet,**
**dass** an der Außen- und/oder Innenseite des Wandelementes (24) und/oder des weiteren Wandelementes (46) zumindest teilweise eine Farbfläche und/oder eine metallisch glänzende Farbfläche und/oder mindestens eine Text-, Form- und/oder Motivfläche ausgebildet ist.

9. Verpackung nach Anspruch 8,
**dadurch gekennzeichnet**,'
dass eine Kontur der Text-, Form- und/oder Motivfläche zumindest teilweise mittels mindestens einer Schnittlinie ausgebildet ist.

10. Verpackung nach Anspruch 8 oder 9,
**dadurch gekennzeichnet,**
**dass** die Text-, Form- und/oder Motivfläche mittels Laserenergie und/oder mittels Stanzen hergestellt ist.

11. Verpackung nach Anspruch 1,
**dadurch gekennzeichnet,**
**dass** der Innenkragen (10) als separates Element oder einstückig als Element zumindest der Vorderwand (34) und den Seitenwänden (36, 38) der Verpackung (56) ausgebildet ist.

## Claims

1. A packaging (56) for storing goods, in particular rod-shaped goods like cigarettes, tobacco sticks and the like, including
- a front wall (58) and a rear wall (60), sidewalls (62, 64) connecting the front and rear walls (58, 60), as well as
- a bottom construction (66) for form ing a storage space (68) for the goods, and
- a lid construction (70) including a lid front wall (72), a lid top wall (74) and a lid rear wall (76), wherein the lid construction (70) is hinged to an end of the rear wall (60) opposing the bottom construction (66) via a bending line (78), and
- an inner frame (10) arranged within the packaging (56), wherein the inner frame includes
- a front wall (12),
- sidewalls (14, 16), which are connected to the front wall (12) via bending lines (18, 20), and
- at least one engagement and vision hollow (22) in the area of the front wall (12), and
wherein the front wall (12) comprises at least one wall element (24) at least partially detachably connected to the front wall (12), wherein the wall element (24) is formed such that it at least partially covers the engagement and vision hollow (22),
and wherein at least one further wall element (46) is hinged to the wall element (24) on the side opposing the front wall (12),
**characterized in that**
the further wall element (46) is formed as a locking flap such that it locks with a locking element of the lid construction (70) in closed state of the packaging (56), wherein the locking element is formed by means of a terminal edge (94) of an internal lid wall (82) of the lid construction (70) and/or at least one recess formed in an internal lid wall (82).

2. The packaging according to claim 1,
**characterized in that**
the wall element (24) is connected to the front wall (12) via a bending line (26) and cutting or perforation lines (28, 30) laterally adjoining thereto.

3. The packing according to claim 1,
**characterized in that**
the wall element (24) is connected to the front wall (12) via a perforation line (32).

4. The packaging according to claim 1,
**characterized in that**
the further wall element (46) formed as a locking flap is formed extending across the entire side of the wall element (24) opposing the front wall (12) or at least in certain areas there.

5. The packaging according to any one of the preceding claims,
**characterized in that**
at least one locking flap (50, 52) for locking with a lid construction (70) of the packaging (56) in closed state of the packaging (56) is formed on the wall element (24).

6. The packaging according to any one of claims 1 to 5,
**characterized in that**
at least one locking flap for locking with a lid construction (70) of the packaging (56) in closed state of the packaging (56) is formed on the further wall element (46).

7. The packaging according to claim 6,
**characterized in that**
the locking flap of the further wall element (46) is formed such that it locks with a terminal edge of an internal lid wall (82) of the lid construction (70) and/or at least one recess formed in an internal lid wall (82).

8. The packaging according to any one of the preceding claims,
**characterized in that**
a color surface and/or a metallically shining color surface and/or at least one text, shape and/or motif surface are at least partially formed on the outer and/or inner side of the wall element (24) and/or of the further wall element (46).

9. The packaging according to claim 8,
**characterized in that**
a contour of the text, shape and/or motif surface is at least partially formed by means of at least one cutting line.

10. The packaging according to claim 8 or 9,
**characterized in that**
the text, shape and/or motif surface is produced by means of laser energy and/or by means of die-cutting.

11. The packaging according to claim 1,
**characterized in that**
the inner frame (10) is formed as a separate element or integrally as an element of at least the front wall (34) and the sidewalls (36, 38) of the packaging (56).

## Revendications

1. Emballage (56) destiné à la conservation de produits, en particulier des produits en forme de barrettes tels que des cigarettes, des bâtonnets de tabac et analogue, comprenant :
- une paroi avant (58) et une paroi arrière (60), des parois latérales (62, 64) reliant les parois avant et arrière (58, 60) ainsi que
- une structure de fond (66) pour former un espace de conservation (68) pour les produits et
- une structure de couvercle (70) comprenant une paroi avant de couvercle (72), une paroi supérieure de couvercle (74) et une paroi arrière de couvercle (76), la structure de couvercle (70) étant articulée sur une extrémité de la paroi arrière (60) opposée à la structure de fond (66) par l'intermédiaire d'une ligne de pliage (78), et
- un rebord intérieur (10) agencé à l'intérieur de l'emballage (56), le rebord intérieur comprenant :
- une paroi avant (12),
- des parois latérales (14, 16) reliées à la paroi avant (12) par des lignes de pliage (18, 20), et
- au moins une cavité d'engagement et de visualisation (22) dans la zone de la paroi avant (12), et
la paroi avant (12) comportant au moins un élément de paroi (24) relié à la paroi avant (12) de manière au moins partiellement amovible, l'élément de paroi (24) étant conçu de telle sorte qu'il recouvre au moins partiellement la cavité d'engagement et de visualisation (22),
et au moins un élément de paroi supplémentaire (46) étant articulé sur l'élément de paroi (24) du côté opposé à la paroi avant (12), **caractérisé en ce que**
l'élément de paroi supplémentaire (46) est réalisé sous la forme d'une languette d'enclenchement, de sorte qu'il s'enclenche dans un élément d'enclenchement de la structure de couvercle (70) lorsque l'emballage (70) est à l'état fermé, l'élément d'enclenchement étant formé au moyen d'un bord terminal (94) d'une paroi de couvercle intérieure (82) de la structure de couvercle (70) et/ou d'au moins un évidement formé dans une paroi de couvercle intérieure (82).

2. Emballage selon la revendication 1,
**caractérisé en ce que**
l'élément de paroi (24) est relié à la paroi avant (12) par une ligne de pliage (26) et des lignes de coupe ou de perforation (28, 30) latéralement adjacentes à celle-ci.

3. Emballage selon la revendication 1,
**caractérisé en ce que**
l'élément de paroi (24) est relié à la paroi avant (12) par une ligne de perforation (32).

4. Emballage selon la revendication 1,
**caractérisé en ce que**
l'élément de paroi supplémentaire (46) formé comme une languette d'enclenchement est réalisé en s'étendant sur la totalité du côté de l'élément de paroi (24) opposé à la paroi avant (12) ou au moins dans certaines zones.

5. Emballage selon l'une des revendications précédentes,
**caractérisé en ce que**
au moins une languette d'enclenchement (50, 52) est formée sur l'élément de paroi (24) pour s'enclencher dans une structure de couvercle (24) de l'emballage (56) lorsque l'emballage (56) est à l'état fermé.

6. Emballage selon l'une des revendications 1 à 5,
**caractérisé en ce que**
au moins une languette d'enclenchement est formée sur l'élément de paroi supplémentaire (46) pour s'enclencher dans une structure de couvercle (70) de l'emballage (56) lorsque l'emballage (56) est à l'état fermé.

7. Emballage selon la revendication 6,
**caractérisé en ce que**
la languette d'enclenchement de l'élément de paroi supplémentaire (46) est formée de telle sorte qu'elle s'enclenche dans un bord terminal d'une paroi de couvercle intérieure (82) de la structure de couvercle (70) et/ou au moins un évidement formé dans une paroi de couvercle intérieure (82).

8. Emballage selon l'une des revendications précédentes,
**caractérisé en ce que**
une surface colorée et/ou une surface colorée à éclat métallique et/ou au moins une surface de texte, de moulage et/ou à motif est au moins partiellement formée sur la face extérieure et/ou intérieure de l'élément de paroi (24) et/ou de l'élément de paroi supplémentaire (46).

9. Emballage selon la revendication 8,
**caractérisé en ce que**
un contour de la surface de texte, de moulage et/ou à motif est au moins partiellement formé au moyen d'au moins une ligne de coupe.

10. Emballage selon la revendication 8 ou 9,
**caractérisé en ce que**
la surface de texte, de moulage et/ou à motif est fabriquée au moyen d'énergie laser et/ou par poinçonnage.

11. Emballage selon la revendication 1,
**caractérisé en ce que**
le rebord intérieur (10) est réalisé sous la forme d'un élément séparé ou d'un seul tenant sous la forme d'un élément au moins de la paroi avant (34) et des parois latérales (36, 38) de l'emballage (56).
